# FASCICULE DE BREVET EUROPEEN

(11) **EP 3 971 657 B1**
(45) Date de publication et mention de la délivrance du brevet: **24.12.2025**
(21) Numéro de dépôt: 20196483.0
(22) Date de dépôt: 16.09.2020
(51) Int. Cl.: G04B 37/11, G04D 1/10

(54) **PROCÉDÉ DE SÉPARATION D'UN FOND ET D'UNE CARRURE QUI ENSEMBLE DÉLIMITENT UNE BOÎTE DE MONTRE D'UNE PIÈCE D'HORLOGERIE ET PIECE D'HORLOGERIE COMPRENANT UN FOND PRESENTANT UN DEGAGEMENT ADAPTE POUR RECEVOIR UN OUTIL**
VERFAHREN ZUM TRENNEN EINES BODENS UND EINER MIT DIESEM GEMEINSAM EIN UHRENGEHÄUSE BEGRENZENDEN MITTELTEILS, UND UHR MIT EINEM BODEN, DER EINE AUSSPARUNG ZUM AUFNEHMEN EINES WERKZEUGS AUFWEIST
METHOD FOR SEPARATING A BOTTOM AND A MIDDLE PART TOGETHER DEFINING A WATCH CASE OF A TIMEPIECE, AND TIMEPIECE COMPRISING A BOTTOM WITH A RECESS SUITABLE FOR RECEIVING A TOOL

(43) Date de publication de la demande: 23.03.2022
(73) Titulaire: Omega SA, 2502 Bienne (CH)
(72) Inventeur: LOETSCHER, Philippe, 2533 Evilard (CH)
(74) Mandataire: ICB SA

(56) Documents cités:
- CH-A- 26 064
- CH-A4- 26 064
- US-A1- 2016 062 316

## Description

### Domaine technique de l'invention

La présente invention concerne un procédé de séparation d'un fond et d'une carrure qui ensemble délimitent une boîte de montre d'une pièce d'horlogerie.

L'invention concerne également une pièce d'horlogerie comprenant une boîte de montre délimitée par une carrure et un fond. Le fond comprenant un dégagement qui permet à un horloger d'effectuer la séparation entre le fond et la carrure.

### Arrière-plan technologique de l'invention

Lorsqu'une montre revient en usine, par exemple pour y être révisée ou y être réparée, il est nécessaire d'ouvrir le fond de cette montre. Mais l'opération consistant à ouvrir le fond d'une boîte de montre est toujours une opération délicate qui demande beaucoup de soin de la part de l'horloger effectuant une telle intervention. La catégorie de fonds auxquels s'intéresse la présente invention est celle qui regroupe les fonds montés sur la carrure par emboîtement avec interposition d'un joint d'étanchéité entre le fond et la carrure. Pour permettre leur ouverture, de tels fonds présentent classiquement en un endroit de leur bord périphérique extérieur un dégagement qui permet à l'horloger d'introduire un outil entre ce fond et la carrure sur laquelle ce fond est fixé. Pour ensuite séparer le fond de la carrure, deux techniques sont possibles : soit l'horloger engage l'outil dans le dégagement et fait tourner cet outil sur lui-même, de sorte que, par effet de levier, il est possible de séparer progressivement le fond de la carrure ; soit l'horloger pousse plusieurs fois l'outil en avant et engage progressivement ce dernier entre le fond et la carrure, se servant alors de l'outil à la façon d'un coin pour séparer le fond de la carrure. Quelle que soit la technique choisie par l'horloger pour séparer le fond de la carrure, et malgré tout le soin apporté par l'horloger pour effectuer cette opération, il est fréquent que le fond ressorte marqué de son opération de démontage. En effet, à l'heure actuelle, le dégagement ménagé sur le fond pour permettre d'engager l'outil et de séparer le fond de la carrure est agencé de sorte que, très souvent, lorsqu'on engage l'outil, cela blesse le bord périphérique extérieur du fond et laisse une marque parfaitement visible à l'œil nu une fois le fond remonté. Bien entendu, il n'est pas envisageable de rendre après révision à son propriétaire une montre qui a été abîmée. Par conséquent, lorsque ce genre de problème surgit, on est soit obligé de reprendre le fond pour faire disparaître la marque -cette opération est appelée opération de « rhabillage » dans le domaine de l'horlogerie-, soit on doit procéder au remplacement du fond. Dans les deux cas, cela entraîne un surcoût que l'on ne peut bien sûr pas imputer au propriétaire de la montre. Ce problème sera mieux compris à l'examen de la figure 1 annexée à la présente demande de brevet qui est une vue partielle en coupe d'une boîte de montre dans la région où est prévu un dégagement conforme à l'art antérieur permettant à un horloger d'introduire un outil à l'aide duquel il va séparer le fond de la carrure. Désignée dans son ensemble par la référence numérique générale 1, la boîte de montre comprend une carrure 2 à la base de laquelle est emboîté un fond 4 avec interposition d'un joint d'étanchéité 6 entre ce fond 4 et cette carrure 2. En un endroit de son périmètre, le fond 4 présente un dégagement 8 qui libère, entre ce fond 4 et la carrure 2, un espace 10 permettant à l'horloger d'engager l'extrémité d'un outil 12 à l'aide duquel l'horloger va exercer sur le fond 4 un bras de levier pour séparer ce fond 4 de la carrure 2.

Dans ce qui suit, on qualifiera un plan ou une surface d' « horizontal » quand ce plan ou cette surface s'étend dans un plan parallèle au plan P moyen dans lequel s'étend un mouvement d'horlogerie 14 qui est logé dans la boîte de montre 1. On parle de plan « moyen » P uniquement parce que le mouvement d'horlogerie 14 présente une épaisseur qui ne peut être réduite à un plan unique. Comme on peut le constater en examinant la figure 1, l'outil 12 a l'aspect d'un coin, c'est-à-dire une pièce de forme aigüe formée d'une première face 12a et d'une seconde face 12b qui se coupent selon un angle α inférieur à 90° et qui se raccordent l'une à l'autre par une portion arrondie 12c. Quant au dégagement 8 ménagé dans le fond 4, il se présente sous la forme d'une surface 8a inclinée par rapport à l'horizontale lorsque le fond 4 est fixé sur la carrure 2. Cette surface inclinée 8a s'éloigne de la carrure 2 vers le bas de cette dernière et est prolongée par une portion arrondie 8b assurant le raccordement entre la surface inclinée 8a et une surface inférieure 16 du fond 4. Comme il ressort de la figure 1, la portion arrondie 8b forme un bord extérieur 18 du fond 4.

On voit sur la figure 1 que, pour séparer le fond 4 de la carrure 2, l'outil 12 est engagé dans le dégagement 8 en étant orienté de sorte que sa première face 12a s'étende horizontalement, c'est-à-dire parallèlement au plan moyen **P** dans lequel s'étend le mouvement d'horlogerie 14. On voit aussi sur cette figure 1 que lorsque l'horloger engage l'outil 12 dans l'espace 10 libéré entre la carrure 2 et le fond 4 par le dégagement 8, l'outil 12 vient en appui sur le bord extérieur 18 du fond 4 par sa seconde face 12b. Par conséquent, si, pour réussir à séparer le fond 4 de la carrure 2, l'horloger est obligé d'exercer avec l'outil 12 une force de levier un peu trop importante, il risque de blesser le bord extérieur 18 du fond 4 et de laisser une marque 19 bien visible dans la zone où l'outil 12 vient en appui sur le bord extérieur 18 du fond 4. Bien entendu, l'horloger ne pourra pas rendre la montre à son propriétaire dans cet état et devra soit ré-usiner le fond 4 pour faire disparaître la marque 19, soit se procurer un nouveau fond en remplacement de celui qui a été abîmé. Dans les deux cas, cela représente une perte de temps et d'argent pour le fabricant horloger.

On connait du document CH260/64 un outil pour séparer le fond et la carrure d'une boite de montre.

On connait également du document US2016/0062316 une boite de montre comprenant un dégagement prévu pour séparer le fond et la carrure d'une boite de montre.

### Résumé de l'invention

La présente invention a pour objet de procurer un nouvel agencement pour un fond d'une boîte de montre qui permet de garantir qu'au cas où le fond est marqué par l'outil lorsque l'horloger sépare le fond de la carrure de la boîte de montre, cette marque ne sera pas perceptible par le propriétaire de la montre.

A cet effet, la présente invention concerne un procédé de séparation d'un fond et d'une carrure tel que défini par la revendication 1 du brevet.

La présente description décrit également un outil destiné à être utilisé par un horloger pour séparer un fond d'une carrure qui ensemble délimitent une boîte de montre d'une pièce d'horlogerie à l'intérieur de laquelle est logé un mouvement d'horlogerie, cet outil ayant l'aspect d'un coin, c'est-à-dire d'une pièce de forme aigüe formée d'une première face et d'une seconde face qui se coupent selon un angle α inférieur à 90° et qui se raccordent l'une à l'autre par une portion arrondie, la première face de l'outil étant orientée de sorte qu'elle s'étend parallèlement à un plan moyen dans lequel se trouve le mouvement d'horlogerie lorsque l'horloger engage cet outil entre le fond et la carrure afin de séparer ce fond de cette carrure, la portion arrondie se raccordant à la seconde face par une portion courbe dont la courbure est dirigée vers l'intérieur d'une surface délimitée par les première et seconde faces.

La présente invention concerne également une pièce d'horlogerie telle que définie par la revendication 2 du brevet.

### Brève description des figures

D'autres caractéristiques et avantages de la présente invention ressortiront plus clairement de la description détaillée qui suit d'un exemple de réalisation d'un outil destiné à permettre à un horloger de séparer un fond d'une carrure d'une pièce d'horlogerie, cet exemple étant donné à titre purement illustratif et non limitatif seulement en liaison avec le dessin annexé sur lequel :
- la figure 1, déjà citée, est une vue partielle en coupe d'une boîte de montre de l'art antérieur dans la région où est prévu un dégagement permettant à un horloger d'introduire un outil à l'aide duquel il va séparer le fond de la carrure ;
- la figure 2A est une vue partielle en coupe d'une boîte de montre qui illustre l'engagement d'un outil selon l'invention dans l'espace entre la carrure et le fond de la boîte de montre libéré par un dégagement ménagé dans ce fond, et
- la figure 2B est une vue analogue à celle de la figure 2A lorsque le fond est séparé de la carrure de la boîte de montre.

### Description détaillée d'un mode de réalisation de l'invention

L'idée générale inventive présentée ici consiste à procurer aux horlogers un outil leur permettant de séparer le fond d'une carrure d'une boîte de montre sans laisser sur le fond de marque visible par le propriétaire de la montre après remontage du fond sur la carrure. La présente invention concerne également un fond de boîte de montre qui présente un dégagement dont le profil est agencé de façon que si, malgré tout le soin apporté par l'horloger lorsqu'il sépare le fond de la carrure de la boîte de montre, le fond ressort marqué de cette opération de démontage, la marque laissée par l'outil sur le fond ne sera pas visible par le propriétaire de la montre une fois le fond remonté sur la carrure.

Comme visible sur la figure 2A, un outil 20 a l'aspect d'un coin, c'est-à-dire d'une pièce de forme aigüe formée d'une première face 20a et d'une seconde face 20b qui se coupent selon un angle α inférieur à 90° et qui se raccordent l'une à l'autre par une portion arrondie 20c. Plus précisément, la portion arrondie 20c se raccorde à la seconde face 20b de l'outil 20 par une portion courbe 20d dont la courbure est dirigée vers l'intérieur d'une surface 20e de l'outil 20 délimitée par les première et seconde faces 20a, 20b.

Comme on le comprendra mieux par la suite, l'outil 20 est destiné à être utilisé par un horloger pour séparer un fond 22 d'une carrure 24 qui ensemble délimitent une boîte de montre 26 d'une pièce d'horlogerie 28 à l'intérieur de laquelle est logé un mouvement d'horlogerie 30. Plus précisément, la première face 20a de l'outil 20 est agencée de sorte que, lorsque l'horloger engage l'outil 20 entre le fond 22 et la carrure 24 afin de séparer ce fond 22 de cette carrure 24, cette première face 20a s'étend parallèlement à un plan moyen P dans lequel se trouve le mouvement d'horlogerie 30.

Toujours selon l'invention, le fond 22 de la pièce d'horlogerie 28 est délimité extérieurement par un périmètre en un endroit au moins duquel est ménagé un dégagement 32 qui libère, entre ce fond 22 et la carrure 24, un espace 34 permettant à l'horloger d'engager l'extrémité de l'outil 20 à l'aide duquel l'horloger va exercer sur le fond 22 un bras de levier pour séparer ce fond 22 de la carrure 24. Pour permettre l'engagement de l'outil 20, le dégagement 32 comprend une première surface plane 32a parallèle au plan moyen P dans lequel s'étend le mouvement d'horlogerie 30, cette première surface plane 32a étant prolongée, via une première portion arrondie 32c, par une seconde surface plane inclinée 32b qui forme avec le plan moyen P un angle aigu β lorsque le fond 22 est fixé sur la carrure 24. Cette seconde surface plane inclinée 32b s'éloigne de la carrure 24 vers le bas de cette dernière et est prolongée par une portion 32d par exemple arrondie qui assure le raccordement entre la seconde surface plane inclinée 32b et une surface inférieure 36 du fond 22.

Pour faciliter l'engagement de l'outil 20 dans le dégagement 32, l'angle α entre la première face 20a et la seconde face 20b de l'outil 20 est inférieur à l'angle aigu β que forme la seconde surface inclinée 32b avec le plan moyen P, ce qui permet à l'outil 20 de venir en appui par sa portion courbe 20d dans une zone 38 de la première portion arrondie 32c du dégagement 32 qui ne sera pas perceptible par le propriétaire de la pièce d'horlogerie 28 une fois le fond 22 à nouveau fixé sur la carrure 24. Par conséquent, même si la zone 38 est marquée par l'opération de séparation du fond 22 et de la carrure 24, cette marque ne sera plus visible lorsque le fond 22 sera remonté.

Il va de soi que la présente invention n'est pas limitée au mode de réalisation qui vient d'être décrit et que diverses modifications et variantes simples peuvent être envisagées par l'homme du métier sans sortir du cadre de l'invention tel que défini par les revendications annexées.

### Nomenclature

1. Boîte de montre
2. Carrure
4. Fond
6. Joint d'étanchéité
8. Dégagement
8a. Surface inclinée
8b. Portion arrondie
10. Espace
12. Outil
12a. Première face
12b. Seconde face
12c. Portion arrondie
14. Mouvement d'horlogerie
16. Surface inférieure
18. Bord extérieur
P. Plan moyen
α. Angle inférieur à 90°
19. Marque
20. Outil
20a. Première face
20b. Seconde face
20c. Portion arrondie
20d. Portion courbe
20e. Surface
22. Fond
24. Carrure
26. Boîte de montre
28. Pièce d'horlogerie
30. Mouvement d'horlogerie
32. Dégagement
32a. Première surface plane
32b. Seconde surface plane inclinée
32c. Première portion arrondie
32d. Seconde portion arrondie
34. Espace
36. Surface inférieure
38. Zone
P. Plan moyen
α. Angle inférieur à 90°
β. Angle aigu

## Revendications

1. Procédé de séparation d'un fond (22) et d'une carrure (24) qui ensemble délimitent une boîte de montre (26) d'une pièce d'horlogerie (28) à l'intérieur de laquelle est logé un mouvement d'horlogerie (30), ce procédé utilisant un outil (20) destiné à être utilisé par un horloger, cet outil (20) ayant l'aspect d'un coin, c'est-à-dire d'une pièce de forme aigüe formée d'une première face (20a) et d'une seconde face (20b) qui se coupent selon un angle (α) inférieur à 90° et qui se raccordent l'une à l'autre par une portion arrondie (20c), la première face (20a) de l'outil (20) étant agencée de sorte qu'elle s'étend parallèlement à un plan moyen (P) dans lequel se trouve le mouvement d'horlogerie (30) lorsque l'horloger engage cet outil (20) entre le fond (22) et la carrure (24) afin de séparer ce fond (22) de cette carrure (24), la portion arrondie (20c) se raccordant à la seconde face (20b) par une portion courbe (20d) dont la courbure est dirigée vers l'intérieur d'une surface (20e) délimitée par les première et seconde faces (20a, 20b), le fond (22) de la pièce d'horlogerie (28) étant délimité extérieurement par un périmètre en un endroit au moins duquel est ménagé un dégagement (32) qui libère, entre ce fond (22) et la carrure (24), un espace (34) permettant à l'horloger d'engager l'extrémité de l'outil (20) à l'aide duquel l'horloger va exercer sur le fond (22) un bras de levier pour séparer ce fond (22) de la carrure (24), **caractérisé en ce que** ce dégagement (32) comprend une première surface plane (32a) parallèle au plan moyen (P) dans lequel s'étend le mouvement d'horlogerie (28), cette première surface plane (32a) étant prolongée par une seconde surface plane inclinée (32b) qui forme avec le plan moyen (P) un angle aigu (β) lorsque le fond (22) est fixé sur la carrure (24), cette seconde surface plane inclinée (32b) s'éloignant de la carrure (24) vers le bas de cette dernière, l'angle (α) entre la première face (20a) et la seconde face (20b) de l'outil (20) étant inférieur à l'angle aigu (β) que forme la seconde surface inclinée (32b) avec le plan moyen (P).

2. Pièce d'horlogerie (28) comprenant une boîte de montre (26) à l'intérieur de laquelle est logé un mouvement d'horlogerie (30) qui s'étend dans un plan moyen (P), la boîte de montre (26) étant délimitée par une carrure (24) fermée à une base par un fond (22), le fond (22) étant délimité extérieurement par un périmètre en un endroit au moins duquel est ménagé un dégagement (32) qui libère, entre ce fond (22) et la carrure (24), un espace (34) permettant à l'horloger d'engager l'extrémité d'un outil (20) à l'aide duquel l'horloger va exercer sur le fond (22) un bras de levier pour séparer ce fond (22) de la carrure (24), **caractérisé en ce que** ce dégagement (32) comprend une première surface plane (32a) parallèle au plan moyen (P) dans lequel s'étend le mouvement d'horlogerie (28), cette première surface plane (32a) étant prolongée par une seconde surface plane inclinée (32b) qui forme avec le plan moyen (P) un angle aigu (β) lorsque le fond (22) est fixé sur la carrure (24), cette seconde surface plane inclinée (32b) s'éloignant de la carrure (24) vers le bas de cette dernière.

## Patentansprüche

1. Verfahren zur Trennung eines Bodens (22) und eines Mittelteils (24), die zusammen ein Uhrengehäuse (26) einer Uhr (28) begrenzen, in dessen Innerem ein Uhrwerk (30) angeordnet ist, wobei das Verfahren ein Werkzeug (20) verwendet, das für den Gebrauch durch einen Uhrmacher vorgesehen ist, wobei das Werkzeug (20) die Form eines Keils aufweist, das heißt eines spitz zulaufenden Teils, das von einer ersten Fläche (20a) und einer zweiten Fläche (20b) gebildet wird, die einen Winkel (a) von weniger als 90° einschließen und die über einen abgerundeten Abschnitt (20c) miteinander verbunden sind, wobei die erste Fläche (20a) des Werkzeugs (20) derart ausgebildet ist, dass sie sich parallel zu einer Mittelebene (P) erstreckt, in der sich das Uhrwerk (30) befindet, wenn der Uhrmacher das Werkzeug (20) zwischen den Boden (22) und den Mittelteil (24) einsetzt, um den Boden (22) vom Mittelteil (24) zu trennen, wobei der abgerundete Abschnitt (20c) über einen gekrümmten Abschnitt (20d) an die zweite Fläche (20b) anschließt, dessen Krümmung nach innen zu einer von der ersten und der zweiten Fläche (20a, 20b) begrenzten Fläche (20e) gerichtet ist, wobei der Boden (22) der Uhr (28) außen durch einen Umfang begrenzt ist, an dem zumindest an einer Stelle eine Aussparung (32) ausgebildet ist, die zwischen dem Boden (22) und dem Mittelteil (24) einen Zwischenraum (34) freigibt, der es dem Uhrmacher ermöglicht, das Ende des Werkzeugs (20) einzusetzen, mit dem der Uhrmacher auf den Boden (22) ein Hebelmoment ausübt, um den Boden (22) vom Mittelteil (24) zu lösen, **dadurch gekennzeichnet, dass** die Aussparung (32) eine erste ebene Fläche (32a) umfasst, die parallel zu der Mittelebene (P), in der sich das Uhrwerk (28) erstreckt, verläuft, wobei diese erste ebene Fläche (32a) durch eine zweite geneigte ebene Fläche (32b) fortgesetzt ist, die mit der Mittelebene (P) einen spitzen Winkel (β) bildet, wenn der Boden (22) am Mittelteil (24) befestigt ist, wobei sich diese zweite geneigte ebene Fläche (32b) vom Mittelteil (24) nach unten hin von diesem entfernt, und wobei der Winkel (a) zwischen der ersten Fläche (20a) und der zweiten Fläche (20b) des Werkzeugs (20) kleiner ist als der spitze Winkel (β), den die zweite geneigte Fläche (32b) mit der Mittelebene (P) bildet.

2. Uhr (28) mit einem Uhrengehäuse (26), in dessen Innerem ein Uhrwerk (30) angeordnet ist, das sich in einer Mittelebene (P) erstreckt, wobei das Uhrengehäuse (26) durch einen Mittelteil (24) begrenzt ist, der an seiner Grundseite durch einen Boden (22) verschlossen ist, wobei der Boden (22) außen durch einen Umfang begrenzt ist, an dem zumindest an einer Stelle eine Aussparung (32) ausgebildet ist, die zwischen dem Boden (22) und dem Mittelteil (24) einen Zwischenraum (34) freigibt, der es dem Uhrmacher ermöglicht, das Ende eines Werkzeugs (20) einzusetzen, mit dem der Uhrmacher auf den Boden (22) ein Hebelmoment ausübt, um den Boden (22) vom Mittelteil (24) zu lösen, **dadurch gekennzeichnet, dass** die Aussparung (32) eine erste ebene Fläche (32a) umfasst, die parallel zu der Mittelebene (P), in der sich das Uhrwerk (28) erstreckt, verläuft, wobei diese erste ebene Fläche (32a) durch eine zweite geneigte ebene Fläche (32b) fortgesetzt ist, die mit der Mittelebene (P) einen spitzen Winkel (β) bildet, wenn der Boden (22) am Mittelteil (24) befestigt ist, wobei sich diese zweite geneigte ebene Fläche (32b) vom Mittelteil (24) nach unten hin von diesem entfernt.

## Claims

1. Method for separating a back (22) and of a middle (24), which jointly delimit a watch case (26) of a timepiece (28), inside which a horological movement (30) is housed, this method using a tool (20) intended to be used by a horologist, this tool (20) having the appearance of a wedge, i.e. an acute-shaped part formed by a first face (20a) and a second face (20b) which intersect at an angle (α) of less than 90° and which are connected to one another by a rounded portion (20c), the first face (20a) of the tool (20) being arranged such that it extends parallel to a mean plane (P) in which the horological movement (30) is located when the horologist engages this tool (20) between the back (22) and the middle (24) in order to separate this back (22) from this middle (24), the rounded portion (20c) being connected to the second face (20b) by a curved portion (20d), the curvature whereof is directed towards the inside of a surface (20e) delimited by the first and second faces (20a, 20b), the back (22) of the timepiece (28) being delimited externally by a perimeter, at at least one point whereof a slot (32) is provided which frees, between this back (22) and the middle (24), a space (34) allowing the horologist to engage the end of the tool (20) by means whereof the horologist will exert leverage on the back (22) in order to separate this back (22) from the middle (24), **characterized in that** this slot (32) comprises a first planar surface (32a) parallel to the mean plane (P) in which the horological movement (28) extends, this first planar surface (32a) being extended by a second inclined planar surface (32b) which forms, with the mean plane (P), an acute angle (β) when the back (22) is fixed to the middle (24), this second inclined planar surface (32b) extending away from the middle (24) towards the bottom thereof, the angle (α) between the first face (20a) and the second face (20b) of the tool (20) being less than the acute angle (β) formed by the second inclined surface (32b) with the mean plane (P).

2. Timepiece (28) comprising a watch case (26), inside which is housed a horological movement (30) which extends in a mean plane (P), the watch case (26) being delimited by a middle (24) closed at a base by a back (22), the back (22) being delimited externally by a perimeter at at least one point on which a slot (32) is provided which frees, between this back (22) and the middle (24), a space (34) allowing the horologist to engage the end of a tool (20) by means whereof the horologist will exert leverage on the back (22) to separate this back (22) from the middle (24), **characterized in that** this slot (32) comprising a first planar surface (32a ) parallel to the mean plane (P) in which the horological movement (28) extends, this first planar surface (32a) being extended by a second inclined planar surface (32b) which forms, with the mean plane (P), an acute angle (β) when the back (22) is fixed to the middle (24), this second inclined planar surface (32b) extending away from the middle (24) towards the bottom thereof.
